# FASCICULE DE BREVET EUROPEEN

(11) **EP 3 985 450 B1**
(45) Date de publication et mention de la délivrance du brevet: **28.08.2024**
(21) Numéro de dépôt: 20202347.9
(22) Date de dépôt: 16.10.2020
(51) Int. Cl.: G04B 37/00, G04B 37/04, G04B 37/05

(54) **DISPOSITIF DE BLOCAGE D'UN MOUVEMENT D'UNE PIÈCE D'HORLOGERIE**
VORRICHTUNG ZUM BLOCKIEREN EINES UHRWERKS
DEVICE FOR LOCKING A MOVEMENT OF A CLOCK PIECE

(43) Date de publication de la demande: 20.04.2022
(73) Titulaire: The Swatch Group Research and Development Ltd, 2074 Marin (CH)
(72) Inventeur: TSCHUMI, Philipp, 4523 Niederwil (CH)
(74) Mandataire: ICB SA

(56) Documents cités:
- EP-A1- 0 600 389
- EP-A1- 1 906 268
- EP-B1- 0 600 389
- CH-A- 534 674
- CH-A4- 534 674
- JP-U- S5 210 346

## Description

### Domaine de l'invention

L'invention se rapporte à un dispositif de blocage d'un mouvement d'une pièce d'horlogerie et, plus particulièrement, un tel dispositif pour l'immobilisation d'un mouvement mécanique automatique ou quartz.

### Arrière-plan de l'invention

Il est connu pour monter fixement un mouvement horloger mécanique d'utiliser des vis et/ou des brides afin d'immobiliser ledit mouvement par rapport à la carrure de la pièce d'horlogerie. Cette solution peut ne pas être satisfaisante dans le cas où on souhaite un encombrement réduit et/ou fabriquer une pièce d'horlogerie à coût raisonnable. Il est connu dans l'art antérieur des mouvements emboîtés dans des cercles d'emboîtages en deux parties, tels que les documents CH534674A4, JPS5210346U ou encore EP1906268A1.

### Résumé de l'invention

Le but de la présente invention est de pallier tout ou partie les inconvénients cités précédemment en proposant une pièce d'horlogerie comportant un dispositif de blocage sans vis et/ou bride de fixation et autorisant un montage simplifié de la pièce d'horlogerie.

A cet effet, l'invention se rapporte à une pièce d'horlogerie comportant une boîte comprenant une carrure fermée, dans sa partie supérieure, par une lunette et, dans sa partie inférieure, par un fond, un mouvement horloger monté contre la carrure à l'aide d'un cercle d'emboîtage caractérisée en ce que le cercle d'emboîtage comprend au moins deux parties clippables qui maintiennent le mouvement horloger, les deux parties étant inséparables une fois montées contre la carrure lors de la fermeture de la boîte de la pièce d'horlogerie.

Avantageusement selon l'invention, le montage de la pièce d'horlogerie comporte un nombre minimal de pièces et s'adapte ainsi plus facilement aux dispersions de fabrication des différents composants tout en gardant une technicité avancée avec, notamment, un chronographe, un quantième, un mouvement mécanique, un fond transparent et une carrure plastique.

Conformément à d'autres caractéristiques avantageuses de l'invention :
- les deux parties clippables sont deux pièces semi-annulaire dont la face faisant vis-à-vis au mouvement comportent une rainure coopérant avec une platine dudit mouvement horloger afin de garantir le positionnement et le maintien de ce dernier ;
- lesdites deux parties, comprennent respectivement au moins un élément mâle et un élément femelle agencées pour être clippés l'un dans l'autre, ladite partie mâle comprenant un corps et une tête agencée pour coopérer par emboîtement avec un évidement de la partie femelle ;
- au moins l'une des parties comprend un ergot de positionnement agencé pour coopérer avec une encoche du mouvement horloger pour assurer l'orientation du mouvement par rapport au cercle d'encageage.
- lesdites parties clippables comprennent une portion supérieure, une portion médiane et une portion inférieure, ladite portion supérieur recevant ladite rainure ;
- une des parties clippables présente un trou traversant pour le passage d'une tige de remontoir ;
- le mouvement horloger est du type mécanique ou à quartz.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue en perspective éclatée d'un dispositif de blocage de la pièce d'horlogerie selon l'invention ;
- la figure 2 est une vue en coupe d'un dispositif de blocage de la pièce d'horlogerie selon l'invention ;
- les figures 3 et 4 sont des vues en perspective du dessus et du dessous d'un dispositif de blocage de la pièce d'horlogerie selon l'invention ;
- la figure 5 est une vue en perspective d'une pièce d'horlogerie équipée d'un dispositif de blocage.

### Description détaillée des modes de réalisation préférés

A la figure 5, on peut voir une vue éclatée d'une pièce d'horlogerie 100 conforme à l'invention. Elle comporte principalement une boîte 10, un mouvement horloger 4 et un cercle d'emboîtage 5. La boîte 10 comporte une carrure1 fermée, dans sa partie supérieure, par une lunette 2 et, dans sa partie inférieure, par un fond 3, la carrure 1 étant destinée à recevoir le mouvement horloger 4 équipé du cercle d'emboîtage 5.

Préférentiellement, la carrure la lunette et le fond sont réalisés en métal ou alliage métallique, cependant, toute autre type de matière est envisageable comme, par exemple, un matière plastique, une céramique ou encore un matériau composite.

Le mouvement horloger 25 est préférentiellement du type mécanique, mais un mouvement à quartz peut également être utilisé sans aucun problème.

Avantageusement, le cercle d'emboîtage 5 comprend au moins deux parties 50, 51 clippables entre elles et qui maintiennent le mouvement horloger 4. Les deux parties 50, 51 sont inséparables une fois celles-ci assemblées et montées contre la carrure 1 lors de la fermeture de la boîte 10.

Comme illustrées aux figures 1, 2 et 3, les deux parties 50, 51 clippables se présentent sous la forme de deux pièces semi-annulaire dont la face faisant vis-à-vis au mouvement 4, ou encore la face interne, comporte une rainure 56 coopérant avec une platine 40 du mouvement horloger 4 afin de garantir le positionnement et le maintien de ce dernier lorsque les deux parties sont clippées. Pour le montage du cercle d'emboîtage 5, chaque partie 50, 51 est placée de part et d'autre du mouvement horloger 4 de manière que la platine reposer dans les rainures 56.

Les deux parties 50, 51 comprennent chacune au moins un élément mâle 54 et un élément femelle agencés pour être clippés l'un dans l'autre, la partie mâle comprenant un corps et une tête agencée pour coopérer par emboîtement avec un évidement de la partie femelle. Tel qu'illustré sur les figures, l'une des parties 50 comprend à chacune de ses extrémités un élément mâle et l'autre partie 51 comprend à chacune de ses extrémités un élément femelle. Il est également possible d'avoir chaque partie 50, 51 avec un élément mâle et un élément femelle, la position des éléments mâle et femelle étant opposée.

Comme on peut l'observer sur les figures, l'élément mâle 54 présente un corps 540 de section rectangulaire et une tête 541 de forme trapézoïdale, la tête se trouvant dans le prolongement du corps. L'élément femelle comprend un orifice 53 disposé sur la tranche de la partie 51, l'orifice étant de forme complémentaire à la tête 541 de l'élément mâle de manière que ce dernier puisse s'insérer dans l'orifice. L'l'élément femelle comprend également une ouverture 55 disposée sur le dessus de la partie 51 et débouchant dans l'orifice 53, l'ouverture 55 étant agencée pour coopérer avec la tête 541 de l'élément mâle 54 et ainsi permettre un assemblage par clippage.

La présente invention décrit un cercle d'emboitage 5 comprenant deux parties 50, 51 clippables entre elles, mais un homme du métier n'aurait aucune difficulté à réaliser en cercle d'encageage en trois ou quatre parties par exemple. Un nombre minimal de parties est souhaitable, deux parties dans le cas présent de l'invention, de manière à assurer une bonne rigidité de l'ensemble et un meilleur maintien. En effet, le cercle en deux parties permet de limiter les jeux d'assemblage ainsi que le nombre de pièces susceptibles de casser.

De plus, le cercle d'emboîtage 5 est préférentiellement échancré afin de libérer l'espace autour respectivement des commandes mécaniques 53, 55 du chronographe et du trou 54 de commande du dispositif de mise à l'heure et, éventuellement, du dispositif de quantième.

Avantageusement, l'une des parties 50 comprend un ergot de positionnement 6 agencé pour coopérer avec une encoche 7 de forme correspondante réalisée dans le mouvement horloger 4 pour assurer l'orientation du mouvement par rapport au cercle d'encageage, et implicitement par rapport à la carrure de la boîte de montre.

Telle qu'illustrées, les parties clippables 50, 51 comprennent une portion supérieure 57, une portion médiane 58 et une portion inférieure 59. La portion supérieure 58 reçoit la rainure 56 sur la face interne et présente un diamètre extérieur supérieur au diamètre des portions médiane et inférieure de manière à former un épaulement destiné à être en contact avec la carrure. Ce contact permet de régler la hauteur du cercle d'emboîtage 5, et donc du mouvement 4, par rapport à la carrure. De plus, l'une des parties clippables 50, 51 présente, au niveau de la portion médiane 58 un trou traversant 9 pour le passage d'une tige de remontoir 8.

La portion inférieure 59 du cercle d'emboîtage 5 comporte un diamètre interne légèrement inférieur au diamètre interne des portions supérieure et médiane de manière à envelopper le mouvement horloger 5 et limiter les mouvements de ce dernier en cas de chocs par exemple.

Dans ce qui suit, le montage du cercle d'emboîtement sur un mouvement et le montage du tout dans une boîte de montre vont être décrits.

Dans une première étape, le mouvement 25 est préparé et les deux parties 51, 51 sont disposées de part et d'autre de dernier de manière à faire correspondre la platine 40 avec la rainure 56, et à faire correspondre l'ergot de positionnement 6 avec l'encoche 7 du mouvement. Avantageusement, le guidage des parties 50, 51 est amélioré par l'interaction de l'ergot de positionnement présent sur le cercle d'emboîtage 5.

Dans une deuxième étape 7, les parties 50 et 51 sont pressées contre le mouvement horloger 5 de manière que la platine 40 repose dans la rainure 56 et que les éléments mâles se clippent dans les éléments femelles. L'opérateur sait que l'assemblage est terminé lorsqu'il entend le bruit caractéristique des assemblages par clippage, qui est ici reproduit par le passage de la tête 540 dans l'ouverture 55.

Ensuite, le tout est placé dans la carrure et la tige de remontoir 8 est montée sur le mouvement 4 en passant successivement par un trou de la carrure, puis par le passage 9 du cercle d'emboîtage 5.

Enfin, la glace, la lunette et le fond sont montés sur la carrure et le montage de la pièce d'horlogerie est terminée.

Bien entendu, la présente invention ne se limite pas à l'exemple illustré mais est susceptible de diverses variantes et modifications qui apparaîtront à l'homme de l'art tout en restant dans le cadre des revendications.

## Revendications

1. Pièce d'horlogerie (100) comportant une boîte (10) comprenant une carrure (1) fermée, dans sa partie supérieure, par une lunette (2) et, dans sa partie inférieure, par un fond (3), un mouvement horloger (4) monté contre la carrure (1) à l'aide d'un cercle d'emboîtage (5), le cercle d'emboîtage (5) comprenant au moins deux parties (50, 51) clippables qui maintiennent le mouvement horloger (4), les deux parties étant inséparables une fois montées contre la carrure (1) lors de la fermeture de la boîte (10) de la pièce d'horlogerie (100), **caractérisée en ce que** les deux parties clippables sont deux pièces semi-annulaires (61) dont la face faisant vis-à-vis au mouvement comporte une rainure (56) coopérant avec une platine dudit mouvement horloger afin de garantir le positionnement et le maintien de ce dernier.

2. Pièce d'horlogerie (100) selon la revendication 1, **caractérisée en ce que** lesdits deux parties, comprennent respectivement au moins un élément mâle et un élément femelle agencées pour être clippés l'un dans l'autre, ladite partie mâle comprenant un corps et une tête agencée pour coopérer par emboîtement avec un évidement de la partie femelle.

3. Pièce d'horlogerie (100) selon la revendication 1 ou 2, **caractérisée en ce qu'**au moins l'une des parties (50, 51) comprend un ergot de positionnement (6) agencé pour coopérer avec une encoche (7) du mouvement horloger pour assurer l'orientation du mouvement par rapport au cercle d'encageage.

4. Pièce d'horlogerie (100) selon l'une des revendications 1 à 3, **caractérisée en ce que** lesdites parties clippables comprennent une portion supérieure, une portion médiane et une portion inférieure, ladite portion supérieur recevant ladite rainure.

5. Pièce d'horlogerie (100) selon l'une des revendications 1 à 4, **caractérisée en ce qu'**une des parties clippables présente un trou traversant pour le passage d'une tige de remontoir.

## Patentansprüche

1. Uhrmachereistück (100), das ein Gehäuse (10), das einen Mittelteil (1) umfasst, der in seinem oberen Teil durch eine Lünette (2), und in seinem unteren Teil durch einen Boden (3) geschlossen ist, ein Uhrwerk (4), das mithilfe eines Einschalrings (5) an den Mittelteil (1) montiert ist, beinhaltet, wobei der Einschalring (5) mindestens zwei klippbare Teile (50, 51) umfasst, die das Uhrwerk (4) halten, wobei die beiden Teile untrennbar sind, sobald sie beim Schließen des Gehäuses (10) des Uhrmachereistücks (100) an den Mittelteil (1) montiert werden, **dadurch gekennzeichnet, dass** die beiden klippbaren Teile zwei halbringförmige Teile (61) sind, deren Stirnfläche, die dem Uhrwerk zugewandt ist, eine Nut (56) aufweist, die mit einer Platine des Uhrwerks zusammenwirkt, um die Positionierung und den Halt dieses letzteren zu gewährleisten.

2. Uhrmachereistück (100) nach Anspruch 1, **dadurch gekennzeichnet, dass** die beiden Teile jeweils mindestens ein Außenelement und ein Innenelement umfassen, die angeordnet sind, um ineinander geklippt zu werden, wobei der Außenteil einen Körper und einen Kopf umfasst, der angeordnet ist, um durch Einrasten mit einer Aussparung des Innenteils zusammenzuwirken.

3. Uhrmachereistück (100) nach Anspruch 1 oder 2, **dadurch gekennzeichnet, dass** mindestens einer der Teile (50, 51) einen Positionierungsstift (6) umfasst, der angeordnet ist, um mit einer Kerbe (7) des Uhrwerks zusammenzuwirken, um für die Ausrichtung des Uhrwerks in Bezug auf den Gehäusepassungskreis zu sorgen.

4. Uhrmachereistück (100) nach einem der Ansprüche 1 bis 3, **dadurch gekennzeichnet, dass** die klippbaren Teile einen oberen Abschnitt, einen mittleren Abschnitt und einen unteren Abschnitt umfassen, wobei der obere Abschnitt die Nut aufnimmt.

5. Uhrmachereistück (100) nach einem der Ansprüche 1 bis 4, **dadurch gekennzeichnet, dass** eines der klippbaren Teile ein Durchgangsloch für den Durchgang einer Aufzugswelle aufweist.

## Claims

1. Timepiece (100) including a case (10) comprising a middle (1), the top part whereof is closed by a bezel (2) and the bottom part whereof is closed by a back (3), a horological movement (4) mounted against the middle (1) by means of a casing ring (5), the casing ring (5) comprising at least two clippable parts (50, 51) which hold the horological movement (4), the two parts being inseparable once mounted against the middle (1) when closing the case (10) of the timepiece (100), **characterised in that** the two clippable parts are two semi-annular parts (61), the face whereof facing the movement including a groove (56) which engages with a plate of said horological movement in order to guarantee the positioning and the holding thereof.

2. Timepiece (100) according to claim 1, **characterised in that** said two parts respectively comprise at least one male element and one female element arranged such that they are clipped inside one another, said male part comprising a body and a head arranged so as to engage, by interlocking, with a recess in the female part.

3. Timepiece (100) according to claim 1 or 2, **characterised in that** at least one of the parts (50, 51) comprises a positioning lug (6) arranged so as to engage with a notch (7) in the horological movement to guarantee the orientation of the movement relative to the encasing ring.

4. Timepiece (100) according to one of claims 1 to 3, **characterised in that** said clippable parts comprise an upper portion, a middle portion and a lower portion, said upper portion receiving said groove.

5. Timepiece (100) according to one of claims 1 to 4, **characterised in that** one of the clippable parts has a through-hole to allow for the passage of a winding stem.
